# EUROPÄISCHE PATENTSCHRIFT

(11) **EP 1 125 509 B1**
(45) Veröffentlichungstag und Bekanntmachung des Hinweises auf die Patenterteilung: **21.07.2004**
(21) Anmeldenummer: 01102311.6
(22) Anmeldetag: 01.02.2001
(51) Int. Cl.: A24C 5/18

(54) **Vorrichtung zum Fördern eines Faserstranges der tabakverarbeitenden Industrie**
Apparatus for transporting a rod in the tobacco industry
Dispositif pour transporter un boudin dans l'industrie du tabac

(30) Priorität: 18.02.2000 DE 10007479
(43) Veröffentlichungstag der Anmeldung: 22.08.2001
(73) Patentinhaber: Hauni Maschinenbau AG, 21033 Hamburg (DE)
(72) Erfinder: Schmick, Clemens, 21502 Geesthacht (DE); Koch, Franz-Peter, 21493 Schwarzenbek (DE)
(74) Vertreter: Eisenführ, Speiser & Partner

(56) Entgegenhaltungen:
- FR-A- 1 535 542
- FR-A- 1 571 596
- GB-A- 412 910
- GB-A- 919 150
- WO9627304

## Beschreibung

Die Erfindung betrifft eine Vorrichtung zum Fördern eines Faserstranges der tabakverarbeitenden Industrie, insbesondere eines Tabakstranges im Strangbildungsbereich einer Strangherstellungsmaschine, mit einem Strangführungskanal mit Seitenwänden, wobei mindestens eine Seitenwand dieses Strangführungskanals mit dem Faserstrang mitläuft, Ausnehmungen für eine abschnittsweise Verstärkung des Faserstranges aufweist und als mindestens ein umlaufender Riemen ausgebildet ist.

Eine derartige Vorrichtung ist beispielsweise aus der WO 96/27304 bekannt. Weiterer Stand der Technik ist aus der GB 919 150 bekannt. Bei dieser Druckschrift sind die sich mitbewegenden Seitenwände des Strangführungskanals als luftdurchlässige Bänder ausgebildet, durch welche Bänder Luft eingesogen wird, so dass der von diesen Bändern geführte Tabakstrang an die Bänder gesaugt wird. Durch das Ansaugen des Tabakstranges wird der Tabakstrang durch den Strangführungskanal befördert. Diese Technik hat sich im Stand der Technik als Saugstrangförderer bewährt. Ein moderner Saugstrangförderer ist beispielsweise in der DE 42 15 059 offenbart. Bei diesen modernen Saugstrangförderem wird in der Regel das Untertrum des Strangförderbandes benutzt, an welchem der angesammelte Faserstrang hängend gefördert wird. Anschließend wird der auf diese Weise gebildete Tabakstrang einer Trimmvorrichtung zur Vergleichmäßigung des Tabakstranges zugeführt.

Aufgabe der vorliegenden Erfindung ist es, die vorgenannten Vorrichtungen weiter zu verbessern.

Diese Aufgabe wird bei einer Vorrichtung der eingangs genannten Art durch den Gegenstand des Anspruches 1 gelöst.

Durch die Ausgestaltung der Seitenwand kann während der Strangbildung eine abschnittsweise Verstärkung des Faserstranges vorgenommen werden. Aufgrund der mitlaufenden Seitenwände wird die Kopfverstärkung in den Tabakstrang ohne Relativbewegung zwischen Kopfverstärkungsmittel und Tabakstrang eingeführt. Die Kopfverstärkung lässt sich daher regelmäßig und präzise einbringen.

Die Erfindung kombiniert diese Merkmale mit dem Merkmal, dass eine den Riemen antreibende Scheibe von einem digitalen Servoantriebssystem angetrieben wird. Mit Hilfe eines derartigen Antriebssystems lässt sich die Drehzahl des antreibenden Motors derart genau regeln, dass eine exakte Positionierung der Kopfverstärkung zum später folgenden Schnitt des Zigarettenstranges in die einzelnen Zigaretten gewährleistet ist. Das bedeutet, dass die Kopfverstärkungen sich jeweils exakt an den Enden der Tabakstöcke befinden.

Auch lässt sich somit dank der Erfindung eine weiter reduzierte Verschmutzung des erfindungsgemäßen Riemens erreichen. Denn es kann als Riemen ein Flachriemen, d.h. ein Riemen ohne Zähne, verwendet werden. Wenn ein Flachriemen verwendet wird, so wird wegen des Schlupfes zwischen Antriebsscheibe und Riemen die Lage der Ausnehmungen relativ zum späteren Schnitt, also zum durch den Messerapparat zum Schneiden des Zigarettenstranges bestimmten Maschinentakt, abgefragt und fortlaufend synchronisiert.

Bei einer bevorzugten Ausführungsform der Erfindung ist die mitlaufende Seitenwand als mindestens ein umlaufender Zahnriemen ausgebildet. Mit Hilfe eines solchen Zahnriemens lässt sich die Erfindung einfach verwirklichen. Denn ein Zahnriemen lässt sich mit Hilfe von Zahnscheiben antreiben. Dabei ist bevorzugt, wenn die den Zahnriemen antreibende Zahnscheibe als ein Ring aus die Zähne der Zahnscheiben bildenden Stäben aufgebaut ist. Eine solche hamsterkäfigartige Ausbildung der antreibenden Zahnscheibe verhindert zum einen eine Verschmutzung der Zahnlücken der Zahnscheibe und zum anderen eine Verschmutzung des Riemens bzw. der entsprechenden Zähne des Riemens. Die Verschmutzung kann weiter auf ein Minimum reduziert werden, wenn die Stäbe der Zahnscheibe bzw. der Zahnriemen selbst mit einer speziellen schmutzabweisenden Beschichtung beschichtet werden. Darüber hinaus ist es bei einem Riemen vorteilhaft, dass er durch Vergrößerung des Abstandes der ihn umlenkenden Zahnscheiben einfach gespannt werden kann.

Bei einer weiteren bevorzugten Ausführungsform der vorliegenden Erfindung weist die nicht antreibende Umlenkscheibe für den Zahnriemen keine Zähne auf. Auch mit Hilfe einer solchen Maßnahme lässt sich die mögliche Verschmutzung der entsprechenden Zahnscheibe und des umlaufenden Zahnriemens weiter minimieren.

Bei einer anderen vorteilhaften Ausführungsform der Erfindung ist der Zahnriemen bis an den Formateinlauf der entsprechenden Zigarettenherstellungsmaschine weitergeführt. Auf diese Weise lässt sich somit der Tabakstrang maximal lange mit mitlaufenden Seitenwänden begleiten.

Bei weiteren bevorzugten Ausführungsbeispielen laufen nur eine oder beide Seitenwände mit dem Faserstrang mit oder weisen nur eine oder beide Seitenwände die Ausnehmungen zum Einbringen der Kopfverstärkungen auf. Mit Hilfe dieser verschiedenen Ausführungsformen kann somit individuell auf die jeweiligen Anforderungen an den herzustellenden Tabakstrang Rücksicht genommen werden.

Weiterhin vorteilhaft ist es, wenn die Oberfläche der mitlaufenden Seitenwand mit einer elektrisch leitfähigen Beschichtung beschichtet ist. Auf diese Weise wird erreicht, dass sich die Seitenwand antistatisch verhält, und somit keine gefährlichen Ladungsanhäufungen in der Strangherstellungsmaschine erzeugt werden. Bei den erfindungsgemäßen Zahnriemen beträgt der Oberflächenwiderstand mit Hilfe einer derartigen Beschichtung weniger als 3 x 10⁸ Ω, bevorzugt weniger als 10⁶ Ω. Ein derartig beschichteter Zahnriemen erfüllt somit auch die DIN 22104 "Antistatische Fördergurte".

Als bevorzugte Materialien zur Herstellung der erfindungsgemäßen Riemen haben sich Polypolefine, insbesondere Polyethylene und Polypropylene, oder Hytrel, insbesondere Polyesterelastomer, bewährt.

Besonders bevorzugt ist, wenn die Gesamtlänge des erfindungsgemäßen, umlaufenden Riemens ein ganzzahliges Vielfaches der Tabakstocklänge der herzustellenden Tabakstöcke darstellt und darüber hinaus durch die Teilung des Zahnriemes teilbar ist. Auf diese Weise wird sichergestellt, daß die schließlich hergestellten Tabakstöcke jeweils die Kopfverstärkungen nur an einem oder an ihren beiden Enden aufweisen, das heißt, daß eine exakte Positionierung der Kopfverstärkungen an den gewünschten Stellen erreicht wird.

Eine weitere vorteilhafte Ausführungsform der Erfindung zeichnet sich dadurch aus, daß sich der Strangführungskanal in Förderrichtung kontinuierlich verengt. Auf diese Weise ist es möglich, bereits vor dem Durchlauf des Tabakstranges durch den Egalisator eine Querschnittsverengung des Tabakstranges zu erreichen. Im Stand der Technik sind die ortsfesten Seitenwangen des Tabakkanals in Förderrichtung leicht divergierend angeordnet. Infolgedessen kommt es am Einlauf in das Format unter dem so genannten Einlauffinger, welcher die Umhüllung des Tabakstranges mit einem Hüllmaterialstreifen einleitet, zu einer relativ heftigen Querschnittsverengung, die bezüglich der Laufsicherheit der Maschine problematisch ist. Dank der erfindungsgemäß mitlaufenden Wange wird die Laufsicherheit der Maschine erhöht, weil der Tabakstrang ständig von der Seite her geführt, mitgenommen und leicht komprimiert wird. Auch lassen sich dank der Erfindung die im Stand der Technik teilweise zu beobachtenden Verschiebungen in der Strangstruktur verringern. Somit kann - wie zuvor erwähnt - bereits vor dem Einlauf in den Einlauffinger eine Verengung des Strangführungskanals vorgenommen werden, um am Einlauf nicht ruckartig eine Querschnittsverengung vornehmen zu müssen.

Weiterhin ist es bevorzugt, wenn die mitlaufenden Seitenwände luftdurchlässig sind, so daß durch sie Luft angesogen und somit der geförderte Faserstrang an die Seitenwände angesaugt werden kann. Auf diese Weise läßt sich die Konturierung des derartig geförderten Stranges präzisieren.

Eine weitere vorteilhafte Ausführungsform der Erfindung zeichnet sich dadurch aus, daß die Ausnehmungen in den Seitenwänden abwechselnd stärker und schwächer ausgebildet sind. Auf diese Weise läßt sich erreichen, daß die somit erzeugten Kopfverstärkungen beispielsweise am Filterende des Tabakstockes schwächer sind als am Brandende des Tabakstockes. In jedem Falle läßt sich somit dank der Erfindung individuell auf die Bedürfnisse der jeweilig herzustellenden Zigarette eingehen.

Weitere bevorzugte Ausführungsformen der Erfindungen sind in den Unteransprüchen angegeben.

In den Zeichnungen wird ein vorteilhaftes Ausführungsbeispiel der Erfindung beschrieben. Die Zeichnung zeigt:
- Figur 1: einen Teilquerschnitt durch einen erfindungsgemäßen Strangbildungsbereich einer Strangherstellungsmaschine; und
- Figur 2: eine perspektivische Ansicht eines Teils des Strangbildungsbereichs gemäß Figur 1.

Figur 1 zeigt einen Querschnitt durch einen Strangbildungsbereich 1 einer nicht dargestellten Strangherstellungsmaschine zum Herstellen eines nicht dargestellten Tabakstranges. Der Strangbildungsbereich 1 weist ein Gehäuse 2 auf. Das Gehäuse 2 besteht aus zwei im wesentlichen parallel zueinander angeordneten, zur Zeichnungsebene der Figur 1 senkrecht stehenden statischen Wangen 4a und 4b. Die Wangen 4a und 4b schließen im oberen Teil der Figur 1 zwischen sich einen Hohlraum 6 ein. In dem Hohlraum 6 herrscht gegenüber dem Umgebungsdruck ein Unterdruck.

Im mittleren Teil der Figur 1 befinden sich den Hohlraum 6 nach unten begrenzend zwei parallel zu den Wangen 4a und 4b verlaufende Leisten 8a und 8b. Zwischen den Leisten 8a und 8b ist mit einem Lager 10 in der Leiste 8b gelagert eine Rolle 12 angeordnet. In der senkrecht zur Zeichnungsebene der Figur 1 verlaufenden Förderrichtung des Strangbildungsbereiches 1 befinden sich mehrere Rollen 12 hintereinander. Die Leisten 8a und 8b weisen an ihren unteren Enden 14a bzw. 14b einander gegenüberliegende Begrenzungsflächen 16a bzw. 16b auf. Diese Begrenzungsflächen 16a und 16b bilden die seitliche Begrenzung für die Bewegung eines Saugstrangförderers 18 quer zur der senkrecht zur Zeichnungsebene der Figur 1 verlaufenden Förderrichtung dieses Saugstrangförderers 18. Das in der Figur 1 dargestellte Untertrum 20 des Saugstrangförderers 18 bildet den Boden eines Strangführungskanals 22. Der Strangführungskanal 22 ist nach unten hin offen und wird zu beiden Seiten hin von Kanalwangen 24 bzw. 26 begrenzt. Das Untertrum 20 läuft über die Rolle 12 ab. Das Untertrum 20 befördert den nicht dargestellten Tabakstrang in bekannter Weise hängend. Um den nicht dargestellten Tabakstrang am Strangförderband 18 zu halten, ist dieses als luftdurchlässiger Saugstrangförderer ausgebildet, dessen dem Strangführungskanal 22 abgewandte Rückseite 28 durch den Unterdruck in dem Hohlraum 6 mit einem Unterdruck beaufschlagt wird, welche durch das Strangförderband 18 hindurch einen den Tabakstrang während seiner Förderung im Strangführungskanal 22 haltenden Saugzug bewirkt.

In den den Strangführungskanal 22 seitlich begrenzenden Kanalwangen 24 und 26 sind Ausnehmungen 30 bzw. 32 vorgesehen. In diesen Ausnehmungen 30 bzw. 32 laufen Zahnriemen 34 bzw. 36. In den verstärkten Rücken 38 bzw. 40 der Zahnriemen 34 bzw. 36 sind in periodischem Abstand zueinander in der Figur 2 dargestellte Ausnehmungen eingeformt. Die mit den Ausnehmungen versehenen Rücken 38 bzw. 40 der Zahnriemen 34 bzw. 36 bilden mitlaufende Seitenwände für den in dem Strangführungskanal 22 von dem Strangförderband 18 geführten Tabakstrang.

Die Figur 2 zeigt einen Teil des in Figur 1 dargestellten Strangbildungsbereiches 1 in einer teilweise vereinfachten perspektivischen Ansicht. Gleiche Teile sind mit gleichen Bezugszeichen bezeichnet. Zu erkennen ist die Leiste 8a, die als Führungsleiste für das in der Figur 2 nicht dargestellte Untertrum 20 des Saugstrangförderbandes 18 dient. Weiterhin zeigt die Figur 2 die in der Figur 1 links dargestellte Kanalwange 24, die als Führungsleiste für den Zahnriemen 34 dient.

Besonders deutlich wird aus der Figur 2, daß der verstärkte Rücken 38 des Zahnriemens 34 in gleichmäßigen Abständen aufeinanderfolgende Ausnehmungen 42 aufweist. An den Stellen der Ausnehmungen 42 wird der nicht dargestellte, an dem als Seitenwand dienenden Rücken 38 anliegende Tabakstrang in dem Strangführungskanal 22 weniger zusammengedrückt. Somit entstehen Stelle erhöhten Querschnittes, die später die Stellen der Kopfverstärkung der auf diese Weise hergestellten Tabakstöcke bilden.

Um den Zahnriemen 34 in der Ausnehmung 30 zu halten, weist die Kanalwange 24 einen Vorsprung 25 auf.

## Patentansprüche

1. Vorrichtung zum Fördern eines Faserstranges der tabakverarbeitenden Industrie, insbesondere eines Tabakstranges im Strangbildungsbereich (1) einer Strangherstellungsmaschine,
mit einem Strangführungskanal (22) mit Seitenwänden (38, 40),
wobei mindestens eine Seitenwand (38, 40) des Strangführungskanals (22) mit dem Faserstrang mitläuft, Ausnehmungen (42) für eine abschnittsweise Verstärkung des Faserstranges aufweist und als mindestens ein umlaufender Riemen (34, 36) ausgebildet ist,
**dadurch gekennzeichnet, dass** eine den Riemen (34, 36) antreibende Scheibe von einem digitalen Servoantriebssystem angetrieben wird..

2. Vorrichtung nach Anspruch 1,
wobei der Riemen ein Zahnriemen (34, 36) ist.

3. Vorrichtung nach Anspruch 2,
mit einer Zahnscheibe zum Antreiben des Zahnriemens (34, 36),
wobei die Zahnscheibe als ein Ring aus die Zähne der Zahnscheibe bildenden Stäben aufgebaut ist.

4. Vorrichtung nach Anspruch 3,
mit einer nicht antreibenden Umlenkscheibe für den Zahnriemen (34, 36),
welche Umlenkscheibe keine Zähne aufweist.

5. Vorrichtung nach einem der vorstehenden Ansprüche,
wobei mindestens zwei Seitenwände (38, 40) mit dem Faserstrang mitlaufen.

6. Vorrichtung nach Anspruch 5,
wobei nur eine oder beide Seitenwände (38, 40) die Ausnehmungen aufweisen.

7. Vorrichtung nach einem der vorstehenden Ansprüche, wobei mindestens die Oberfläche der mitlaufenden Seitenwand (38, 40) mit einer elektrisch leitfähigen Beschichtung beschichtet ist.

8. Vorrichtung nach einem der vorstehenden Ansprüche,
wobei sich der Strangführungskanal (22) in Förderrichtung kontinuierlich verengt.

9. Vorrichtung nach einem der vorstehenden Ansprüche,
wobei als Material für die mindestens eine Seitenwand (38, 40) Polyurethanelastomer, Polyethylen, Polypropylen und/oder Polyesterelastomer verwendet wird.

10. Vorrichtung nach einem der Ansprüche 2 bis 9 zum Fördern eines Tabakstranges,
wobei die Gesamtlänge des umlaufenden Riemens (34, 36) ein ganzzahliges Vielfaches der Tabakstocklänge der herzustellenden Tabakstöcke und durch die Teilung des Zahnriemens (34, 36) teilbar ist.

## Claims

1. An apparatus for conveying a fibre strand in the tobacco-processing industry, in particular a tobacco strand in the strand-forming region (1) of a strand-production machine,
having a strand-guide passage (22) with side walls (38, 40),
wherein at least one side wall (38, 40) of the strand-guide passage (22) moves along with the fibre strand, has openings (42) for reinforcement of the fibre strand in a portion-wise manner and is in the form of at least one circulating belt (34, 36),
**characterised in that** a pulley driving the belt (34, 36) is driven by a digital servo drive system.

2. Apparatus according to claim 1 wherein the belt is a toothed belt (34, 36).

3. Apparatus according to claim 2 comprising a toothed pulley for driving the toothed belt (34, 36), wherein the toothed pulley is constructed in the form of a ring of bars forming the teeth of the toothed pulley.

4. Apparatus according to claim 3 comprising a non-driving direction-changing pulley for the toothed belt (34, 36), which direction-changing pulley has no teeth.

5. Apparatus according to one of the preceding claims wherein at least two side walls (38, 40) move along with the fibre strand.

6. Apparatus according to claim 5 wherein only one or both side walls (38, 40) have the openings.

7. Apparatus according to one of the preceding claims wherein at least the surface of the moving side wall (38, 40) is coated with an electrically conductive coating.

8. Apparatus according to one of the preceding claims wherein the strand-guide passage (22) continuously narrows in the direction of conveying movement.

9. Apparatus according to one of the preceding claims wherein polyurethane elastomer, polyethylene, polypropylene and/or polyester elastomer is used as the material for the at least one side wall (38, 40).

10. Apparatus according to one of claims 2 to 9 for conveying a tobacco strand, wherein the overall length of the circulating belt (34, 36) is an integral multiple of the length of the tobacco sticks to be produced and can be divided by the pitch division of the toothed belt (34, 36).

## Revendications

1. Dispositif pour transporter un boudin de fibres dans l'industrie de transformation du tabac, en particulier un boudin de tabac dans la zone de formation de boudin (1) d'une machine de fabrication de boudin,
comprenant un canal de guidage de boudin (22) avec des parois latérales (38, 40), au moins une paroi latérale (38, 40) du canal de guidage de boudin (22) suivant le boudin de fibres, présentant des évidements (42) pour un renforcement par endroits du boudin de fibres et étant conçue comme au moins une courroie (34, 36) rotative, **caractérisé en ce qu'**une poulie entraînant la courroie (34, 36) est entraînée par un système de servocommande numérique.

2. Dispositif selon la revendication 1, la courroie étant une courroie crantée (34, 36).

3. Dispositif selon la revendication 2, comprenant une poulie dentée pour l'entraînement de la courroie crantée (34, 36), la poulie dentée étant structurée comme un anneau constitué de barres formant les dents de la poulie dentée.

4. Dispositif selon la revendication 3, comprenant une poulie de renvoi non motrice pour la courroie crantée (34, 36), laquelle poulie de renvoi ne présente pas de dents.

5. Dispositif selon l'une des revendications précédentes, au moins deux parois latérales (38, 40) suivant le boudin de fibres.

6. Dispositif selon la revendication 5, une seule paroi latérale ou les deux parois latérales (38, 40) présentant les évidements.

7. Dispositif selon l'une des revendications précédentes, au moins la surface de la paroi latérale (38, 40) suiveuse étant recouverte d'un revêtement électroniquement conducteur.

8. Dispositif selon l'une des revendications précédentes, le canal de guidage de boudin (22) se rétrécissant de façon continue dans le sens de transport.

9. Dispositif selon l'une des revendications précédentes, de l'élastomère de polyuréthanne, du polyéthylène, du polypropylène et/ou de l'élastomère de polyester étant utilisés comme matériau pour la au moins une paroi latérale (38, 40).

10. Dispositif selon l'une des revendications 2 à 9 pour le transport d'un boudin de tabac, la longueur totale de la courroie (34, 36) rotative représentant un multiple entier de la longueur des bâtons de tabac à fabriquer et étant divisible par le pas de subdivision de la courroie crantée (34, 36).
